# FASCICULE DE BREVET EUROPEEN

(11) **EP 0 206 135 B1**
(45) Date de publication et mention de la délivrance du brevet: **17.11.1988**
(21) Numéro de dépôt: 86107998.6
(22) Date de dépôt: 12.06.1986
(51) Int. Cl.: F01K 11/02, F01D 3/04

(54) **Dispositif de liaison entre une turbine à vapeur et un condenseur**
Bindungsvorrichtung zwischen einer Dampfturbine und einem Kondensator
Joining device between a steam turbine and a condenser

(30) Priorité: 14.06.1985 FR 8509056
(43) Date de publication de la demande: 30.12.1986
(73) Titulaire: ALSTHOM, F-75784 Paris Cédex 16 (FR)
(72) Inventeur: Bozec, René, F-93700 Drancy (FR)
(74) Mandataire: Weinmiller, Jürgen

(56) Documents cités:
- DE-C- 333 906
- FR-A- 533 961
- FR-A- 580 392
- FR-A- 1 356 842
- GB-A- 357 210
- PATENT ABSTRACTS OF JAPAN, vol. 6, no. 232 (M-172)[1110], 18 novembre 1982

## Description

La présente invention concerne un dispositif de liaison entre une turbine à vapeur et un condenseur.

Plus particulièrement, l'invention se rapporte aux turbines à échappement axial avec condenseur en bout. Il s'agit d'assurer une liaison convenable entre la turbine et le condenseur sans que les dilatations relatives qui existent entre le condenseur et la turbine ne réagissent anormalement sur la turbine entraînant des désalignements et des déformations qui nuisent au bon fonctionnement de la turbine à vapeur.

On connaît une disposition qui consiste en ce que la manchette d'échappement de la turbine est reliée au condenseur par l'intermédiaire d'un soufflet de dilatation permettant d'absorber les différences relatives de dilatation verticale entre le condenseur et la turbine. Le condenseur est libre de se déplacer longitudinalement dans l'axe de la turbine et les efforts dûs à la pression atmosphérique poussant le condenseur vers la turbine sont compensés par des arcs-boutants articulés, disposés en parallèle avec ledit soufflet, reliant la manchette d'échappement au condenseur.

Cependant, une telle disposition ne supprime pas tous les efforts sur la turbine, en effet, lors des dilatations de la turbine, celle-ci, par l'intermédiaire des arcs-boutants repousse le condenseur qui lui oppose de considérables efforts de frottement, en outre, les tuyauteries de liaison au condenseur réagissent également sur la turbine lors de tels déplacements.

La présente invention a pour but de faire en sorte que les dilatations relatives entre la turbine et le condenseur ne provoquent pas d'efforts de réaction du condenseur vers la turbine.

L'invention a ainsi pour objet un dispositif de liaison entre une turbine à vapeur et un condenseur, la turbine étant supportée par un palier côté admission et un palier côté échappement et étant à échappement axial avec un condenseur en bout et comportant une manchette d'échappement, liée au stator de turbine et dont l'extrémité est reliée au condenseur par l'intermédiaire d'un joint élastique étanche, caractérisé en ce qu'une virole tubulaire traverse de part en part et librement le condenseur dans l'axe de la turbine, ladite virole étant liée d'une part, à l'une de ses deux extrémités, aux parties fixes du palier d'échappement de la turbine liées à ladite manchette, et d'autre part à son autre extrémité, à une bride de même diamètre que celui de l'extrémité de la manchette d'échappement, un joint élastique étanche reliant la périphérie de ladite bride au condenseur.

Ainsi, grâce à l'invention, il n'y a plus aucune réaction du condenseur sur la turbine, ni verticalement, ni axialement. En outre, cette disposition procure un avantage supplémentaire qui est de permettre la visite du palier échappement de la turbine en y accédant par la virole tubulaire axiale, ouverte à l'atmosphère alors que dans la disposition antérieure, un tel accès nécessite une cheminée d'accès au palier qui traverse transversalement la manchette d'échappement donc dans le passage de la vapeur.

Selon une réalisation préférée de l'invention, ladite turbine comporte un point fixe axial situé au niveau du palier côté admission. De préférence également, le condenseur est lié au sol.

La dilatation du condenseur s'effectue à partir d'une clavette transversale.

On va maintenant donner la description d'un exemple de réalisation de l'invention en référence au dessin annexé dans lequel:
La figure 1 montre en élévation un ensemble comprenant une turbine axiale et son condenseur en bout.
La figure 2 est une vue partielle de la figure 1 en coupe axiale.
La figure 3 est une coupe selon III-III de la figure 1.
La figure 4 est une coupe selon IV-IV des figures 1 et 2.

En se référant aux figures, l'ensemble représenté montre une turbine axiale 1 et un condenseur 2 situé axialement en bout de la turbine, au-delà d'une manchette d'échappement 3 de la turbine et relié à cette manchette par un joint élastique étanche 4.

La turbine 1 est supportée par des massifs 5 et 6A, 6B au niveau respectivement, du palier côté admission 7, et du palier côté échappement 8 disposé dans la manchette d'échappement 3.

Le palier côté admission 7 est relié rigidement au corps de turbine par des poutres 9 et 10 et il repose sur le massif 5 par des pattes 11, 12 par l'intermédiaire de patins 13, 14 reposant sur une semelle 15 ancrée dans le massif 5.

Des clavettes 16, 17 fixent axialement la turbine au niveau de ce palier côté admission 7.

Le palier 8, côté échappement est relié rigidement par des bras supports 18 à une virole interne 19 elle-même supportée dans la manchette d'échappement 3 par des bras 20. La manchette d'échappement 3 est fixée au corps de turbine 1 par une bride 21.

La figure 4 montre les pièces du palier 8 côté échappement. Il comprend un corps de palier 22, un chapeau 23 et un étrier 24 qui maintient en place les coussinets supérieur 25 et inférieur 27. En 27, on voit l'arbre du rotor de turbine. Du côté échappement, la turbine est supportée, comme on le voit sur les figures, au niveau du palier 8 par des pattes 28 et 29 par l'intermédiaire de patins 30 et 31 reposant librement sur des semelles 32 et 33 ancrées dans les massifs 6A et 6B. Du côté de cette extrémité échappement, la turbine n'est pas fixée axialement et elle peut se dilater librement en glissant sur ses patins 30,31.

Sur les figures 1 et 2, on a représenté schématiquement la dernière rangée d'aubes mobiles 34. Le condenseur 2 est lié au sol par un moyen quelconque fixant sa position, par exemple par une clavette transversale 35 permettant la libre dilatation du condenseur de part et d'autre de la clavette.

Comme on l'a dit plus haut, le condenseur 2 est relié à la manchette d'échappement 3 par un joint élastique étanche 4 serré par des mâchoires 36, 37.

A l'extrémité opposée, le condenseur est ouvert et relié à une bride 38 par un deuxième joint élastique étanche 39 serré par des mâchoires 40 et 41. Cette bride comporte un orifice 42 circulaire et est fixée sur la périphérie de cet orifice, à une extrémité 43 d'une virole tubulaire 44 qui traverse entièrement le condenseur dans l'axe de la turbine et dont l'autre extrémité 45 est fixée à la virole interne 19. La virole 44 passe entre deux faisceaux 46 de tubes. Le premier but de cette virole 44 est de compenser l'effort dû à la pression atmosphérique qui s'exerce à l'extérieur de la turbine dans la direction du condenseur 2. Cette virole permet ainsi, grâce à sa liaison à la bride 38, d'un diamètre égal au diamètre de l'extrémité droite de la manchette d'échappement et soumise à la pression atmosphérique sur sa face externe seulement, d'exercer un effort contraire sur les parties fixes de la turbine.

Ainsi, grâce à l'invention, le condenseur et la turbine sont complètement découplés mécaniquement grâce aux joints 4 et 39 permettant leur libre dilatation respective aussi bien verticale qu'axiale et les efforts dûs à la pression atmosphérique sont compensés par la bride 38 par l'intermédiaire de la virole 44 et des pièces fixes du palier 8 lié à la manchette d'échappement 3 et donc au stator de turbine. Les appuis ne subissent ainsi aucun effort dû à la pression atmosphérique.

La virole 44 apporte en outre des avantages supplémentaires. En effet, elle permet d'avoir accès au palier 8 côté échappement sans démonter le corps de la turbine et sans nécessiter de cheminées traversant radialement la manchette 3. Le passage de la vapeur n'est donc pas gêné. La virole permet également le passage de tuyauterie d'huile et de vapeur.

## Revendications

1. Dispositif de liaison entre une turbine à vapeur (1) et un condenseur (2), la turbine étant supportée par un palier côté admission (7) et un palier côté échappement (8) et étant à échappement axial avec condenseur en bout et comportant une manchette d'échappement (3), liée au stator de turbine et dont l'extrémité est reliée au condenseur par l'intermédiaire d'un joint élastique étanche (4), caractérisé en ce qu'une virole tubulaire (44) traverse de part en part et librement le condenseur dans l'axe de la turbine, ladite virole étant liée d'une part, à l'une (45) de ses deux extrémités, aux parties fixes du palier côté échappement de la turbine, liées à ladite manchette (3), et d'autre part, à son autre extrémité (43), à une bride (38) de même diamètre que celui de l'extrémité de la manchette d'échappement, un joint élastique étanche (39) reliant la périphérie de ladite bride au condenseur.

2. Dispositif selon la revendication 1, caractérisé en ce que ladite turbine comporte un point fixe axial (16, 17) situé au niveau du palier (7) côté admission.

3. Dispositif selon l'une des revendications 1 ou 2, caractérisé en ce que le condenseur est lié au sol par une clavette transversale (35).

## Patentansprüche

1. Verbindungseinrichtung zwischen einer Dampfturbine (1) und einem Kondensator (2), wobei die Turbine von einem einlassseitigen Lager (7) und einem auslassseitigen Lager (8) getragen wird, einen axialen Auslass mit endseitigem Kondensator aufweist und eine Auslassmanschette (3) besitzt, welche mit dem Turbinenständer verbunden ist und deren Ende an den Kondensator über einen dichten, elastischen Verbinder (4) angeschlossen ist, dadurch gekennzeichnet, dass ein rohrförmiger Kanal (44) den Kondensator in der Turbinenachse vom einen Ende zum anderen frei durchquert, wobei er mit einem (45) seiner beiden Enden mit den feststehenden Teilen des auslassseitigen Lagers der Turbine, welches an die genannte Manschette (3) angeschlossen ist, verbunden ist, und mit seinem anderen Ende (43) mit einem Flansch (38), welcher den gleichen Durchmesser wie das Ende der Auslassmanschette besitzt, verbunden ist, und wobei ein dichter, elastischer Verbinder (39) den Rand des Flansches mit dem Kondensator verbindet.

2. Vorrichtung nach Anspruch 1, dadurch gekennzeichnet, dass die Turbine einen axialen Fixpunkt (16, 17) an der Stelle des einlassseitigen Lagers (7) aufweist.

3. Vorrichtung nach einem der Ansprüche 1 oder 2, dadurch gekennzeichnet, dass der Kondensator über einen Querkeii (35) auf dem Boden befestigt ist.

## Claims

1. A connection device mounted between a steam turbine (1) and a condenser (2), the turbine being supported by an admission end bearing (7) and by an exhaust end bearing (8), and exhausting axially into an end-located condenser via an exhaust sleeve (3) which is connected to the turbine stator and has its end connected to the condenser via a tight resilient joint (4), characterized in that a tubular duct (44) passes freely through the condenser along the turbine axis, one end (45) of said duct being fixed to the stationary parts of the turbine exhaust end bearing, which parts are connected to said sleeve (3), and the other end (43) of said duct being connected to a flange (38) having the same diameter as the condenser end of the exhaust sleeve, with a tight resilient joint (39) being provided between the periphery of said flange and the condenser.

2. A device according to claim 1, characterized in that said turbine includes an axially fixed point (16, 17) located at the level of its admission end bearing (7).

3. A device according to one of claims 1 or 2, characterized in that the condenser is connected to the ground via a transverse key (35).
